# FASCICULE DE BREVET EUROPEEN

(11) **EP 0 032 089 B1**
(45) Date de publication et mention de la délivrance du brevet: **28.11.1984**
(21) Numéro de dépôt: 80401830.7
(22) Date de dépôt: 19.12.1980
(51) Int. Cl.: H05B 41/392

(54) **Dispositif d'alimentation d'une charge électrique, notamment d'une lampe à décharge**
Speiseschaltung für eine elektrische Last, insbesondere für eine Entladungslampe
Circuit for supplying an electrical load, especially for discharge lamp

(30) Priorité: 19.12.1979 FR 7931108
(43) Date de publication de la demande: 15.07.1981
(73) Titulaire: ELAM LIMITED Société dite, Dublin 2 (IE)
(72) Inventeur: Rividi, Jan, F-75017 Paris (FR)
(74) Mandataire: Joly, Jean-Jacques

## Description

La présente invention a pour objet un dispositif d'alimentation d'une charge électrique, notamment d'une lampe à décharge.

Un domaine non limitatif d'application de l'invention est celui de la commande de lampes à décharge d'une installation d'éclairage public extérieur.

On sait que l'alimentation d'une lampe à décharge pose plusieurs problèmes, qui tiennent d'une part à la nature de l'impédance que représente une telle charge et, d'autre part, aux conditions d'utilisation de cette charge.

En ce qui concerne le premier point, on rappelle qu'une lampe à décharge présente une caractéristique courant-tension qui croît d'abord avec le courant, passe par un maximum puis décroît dans la zone de fonctionnement habituel où l'impédance est alors négative, ce qui impose l'utilisation d'un ballast. Dans ces conditions, il est clair que les circuits d'alimentation pour charges purement résistives ne peuvent convenir et que l'on doit concevoir un circuit spécifique qui soit adapté à ce comportement particulier.

En ce qui concerne le second, les conditions usuelles d'utilisation des lampes à décharge rendent nécessaire l'emploi de moyens permettant le réglage de l'intensité lumineuse émise, notamment dans le souci de réaliser une économie d'énergie.

Dans ce double but, des circuits d'alimentation de lampes à décharge ont été mis au point, qui comprennent un interrupteur électronique du genre thyristor ou triac (c'est-à-dire constitué par un circuit à semi-conducteur de type triode fonctionnant en alternatif). Un tel dispositif est muni d'une électrode de commande sur laquelle est appliquée une impulsion de tension de durée réglable provoquant la conduction de l'interrupteur et par là même l'allumage de la lampe. En général, et afin de réduire les parasites électriques provoqués par la commutation du triac, celle-ci, intervient lorsque la tension du secteur passe par zéro.

A propos de ce genre de circuits de commande, on pourra se reporter, par exempte :
- à l'article de P. R. SAMUELS intitulé « Semi- conductor ballast circuits for discharge lamps publié dans la revue « Lighting Research and Technology », volume 7, n° 2, 1975, pages 133-141 ;
- ou encore aux notices commerciales de constructeurs de circuits interrupteurs électroniques de ce genre (Zero-Voltage-Switches) et par exemple au catalogue de R.C.A. intitulé « Solid State - Linear Integrated Circuits SSD 240A, 1978, pages 127 à 131 et 503 à 517 ;
- et enfin à la note d'application de la Société « TAG Semiconductors LTD, A Raytheon Company», 102E/11.78 intitulé « Zeᵣₒ Voltage Switching and Power Control ».

Tous les circuits de l'art antérieur présentent un certain nombre d'inconvénients. Tout d'abord, la commutation de l'interrupteur s'effectue lorsque la tension du secteur d'alimentation passe par zéro. Or, il existe un déphasage non nul entre cet instant et celui où la tension aux bornes de la charge s'annule, du fait de l'impédance particulière présentée par une lampe à décharge. De plus, ce déphasage peut changer d'une lampe à l'autre, ou avec une même lampe au cours de sa durée de vie. Cet état de fait est préjudiciable au bon fonctionnement de l'installation puisque le circuit d'alimentation n'est pas nécessairement adapté à la charge qu'il commande.

Ensuite, la commutation est obtenue par le biais d'une impulsion qui provoque la conduction de l'interrupteur ce qui conduit à une incertitude sur l'instant de déclenchement.

La présente invention a pour but de fournir un dispositif d'alimentation permettant d'éviter ces inconvénients, c'est-à-dire permettant d'effectuer une commande précise en s'affranchissant des problèmes posés par le déphasage entre les instants de passage à zéro de la tension de secteur d'alimentation et de la tension aux bornes de la charge.

Ce but est atteint au moyen d'un dispositif comportant :
- un interrupteur statique du type thyristor ou triac muni d'une électrode de commande et branché entre une borne de connexion à un secteur d'alimentation à tension alternative et une borne de connexion d'un circuit de charge comprenant la lampe à décharge à commander,
- un circuit de commande délivrant des impulsions de commande appliquées à l'électrode de commande pour commander l'état de l'interrupteur statique, dispositif dans lequel, conformément à l'invention, le circuit de commande comporte un circuit de détection du passage à zéro de la tension aux bornes du circuit de charge, un générateur relié au circuit de détection pour fournir des impulsions de commande de durée réglable auxdits passages à zéro détectés et un circuit recevant les impulsions de commandé et relié à l'électrode de commande pour abaisser la tension appliquée sur cette électrode à une valeur insuffisante pour autoriser la conduction de l'interrupteur statique depuis le moment de l'inversion de la tension aux bornes de cet interrupteur jusqu'à la fin de chaque impulsion de commande, de sorte que l'interrupteur statique est maintenu à l'état non- conducteur pendant la durée des impulsions de commande.

Ainsi, la commutation de la charge est réalisée au moment où la tension aux bornes de celle-ci passe par zéro. On évite ainsi les parasites électriques au moment de la commutation.

. En outre, à l'inverse de l'art antérieur, l'impulsion de commande appliquée sur l'interrupteur est une impulsion qui interdit la conduction et non pas qui entraîne celle-ci. En conséquence, en cas d'anomalie du dispositif d'alimentation, la commande d'interdiction n'est généralement pas appliquée et l'alimentation de la charge n'est pas interrompue. Ceci apporte un avantage appréciable du point de vue de la sécurité lorsque la charge est par exemple une lampe à décharge d'une installation d'éclairage.

Selon une particularité du dispositif conforme à l'invention, le générateur d'impulsions de commande comprend un circuit monostable qui fournit des impulsions de durée réglable et qui est déclenché par des signaux délivrés par le circuit de détection de passage à zéro. La commande de la durée de non-conduction (et par là même de conduction) est très facilement réalisable..

Avantageusement, le circuit de détection comporte deux voies de détection symétriques recevant respectivement les alternances négatives et les alternances positives de la tension aux bornes de l'ensemble récepteur et délivrant respectivement sur deux sorties distinctes des premiers et des seconds signaux distincts en réponse aux passages à zéro des alternances positives et des alternances négatives du courant et de la tension dans la charge. Dans ce cas, de préférence, le générateur d'impulsions de commande reçoit lesdits premiers et seconds signaux de détection de passage à zéro et délivre en réponse des premières et secondes impulsions de même durée réglable.

Par l'utilisation d'un seul moyen de réglage de la durée de non-conduction pour les deux voies de traitement des alternances positives et négatives, on évite l'inégalité des durées de conduction pour ces deux alternances. Lorsque la charge est une lampe à décharge, on évite ainsi le phénomène de papillotement de la lampe.

D'autres caractéristiques et avantages de l'invention apparaîtront mieux après la description qui suit, d'exemples de réalisation donnés à titre explicatif et nullement limitatif. Cette description se réfère à des dessins annexés sur lesquels :
la figure 1 est un schéma d'un dispositif d'alimentation selon l'invention, pour commander le fonctionnement d'une lampe à décharge ;
la figure 2 est un schéma d'un circuit de réglage de l'excitation par action sur la valeur d'une résistance ;
la figure 3 est un chronogramme illustrant l'allure de tensions apparaissant en différents points du circuit de la figure 1..

Le dispositif représenté sur la figure 1 comprend deux bornes MT1 et MT3 de connexion à un secteur d'alimentation à tension alternative, deux bornes MT2 et MT2' de connexion à une lampe à décharge 22 munie d'un ballast 24 et un interrupteur TRC que l'on supposera être par la suite, un triac. Cet interrupteur est muni d'une électrode de commande G et il est inséré entre les bornes MT1 et MT2. Le dispositif comprend encore un circuit 10 de commande de l'état de conduction de l'interrupteur, ce circuit délivrant une impulsion de tension appliquée sur l'électrode G.

Le circuit 10 comprend tout d'abord cinq lignes conductrices d'alimentation qui sont respectivement :
a) une ligne conductrice Po reliée à la borne MT3 par une première diode d1 montée en direct pour les alternances positives de la phase du secteur présente en MT3. Cette ligne Po est ainsi portée à une tension qui suit les alternances positives de cette phase ;
b) une ligne conductrice No reliée à la borne MT3 par une seconde diode d2 montée en direct pour les alternances négatives de la phase du secteur présente en MT3. Cette ligne No est ainsi portée à une tension qui suit les alternances négatives de cette phase ;
c) une ligne conductrice de référence Ref reliée à la borne d'entrée MT1. Cette ligne est ainsi portée à une tension qui suit la phase du secteur en MT1, phase qui constitue une tension de référence pour l'organe de commande,
d) une ligne conductrice P1 reliée à la borne MT3, éventuellement à travers la première diode d1 (comme illustré) par une troisième diode d3 montée comme d1 et reliée à la ligne Ref par un circuit constitué d'une diode Zener Z1 et d'un condensateur en parallèle C1 ; cette ligne est ainsi portée à une tension positive ;
e) une ligne conductrice N1 reliée à la borne MT3, éventuellement à travers la seconde diode d2 (comme illustré) par une quatrième diode d4 montée comme d2 et reliée à la ligne Ref par un circuit constitué d'une diode Zener Z2 et d'un condensateur en parallèle C2 ; cette ligne est ainsi portée à une tension négative.

Le circuit de commande comprend ensuite un circuit de détection de passage par zéro de la tension en charge, comprenant au moins l'une des deux voies suivantes :
i) une première voie 16⁺ de détection du passage par zéro de la partie positive de ladite tension en charge, cette voie comportant une entrée de signal e⁺ reliée à la borne MT2 par une résistance Ro et des moyens pour délivrer, sur une sortie K, une impulsion lors dudit passage par zéro ; l'alimentation de cette voie est assurée par la ligne Nl ; ,
ii) une seconde voie 16- de détection de passage par zéro de la partie négative de ladite tension en charge, cette seconde voie étant symétrique de la première et comportant une entrée de signal e- reliée à la borne MT2 et des moyens pour délivrer sur une sortie K' une impulsion de polarité inverse de la première lors dudit passage par zéro, l'alimentation de cette seconde voie est assurée par la ligne P1.

Le circuit de commande comprend en outre un circuit monostable M unique ayant une durée 6 réglable définie par une résistance réglable dont une partie R14 fixe est disposée dans l'organe 10 et une partie réglable est comprise dans un circuit de réglage 40 dont la structure sera décrite en liaison avec la figure 2. Le circuit monostable M possède deux entrées complémentaires E et E' reliées respectivement aux sorties K et K' des voies 16⁺ et 16- et deux sorties L et L' délivrant deux impulsions rectangulaires complémentaires de durée 0.

Le circuit de commande est complété par un circuit de formation d'une tension de commande de l'interrupteur TRC comprenant au moins l'un des deux circuits suivants :
i) un premier circuit 18 alimenté par les lignes Po et Ref et possédant une entrée reliée à la sortie L du monostable M par une résistance R15 à la sortie L du monostable M par une résistance R15 et une sortie O ; ce circuit comprend des moyens aptes à délivrer sur la sortie O une impulsion de tension qui est nulle pendant la durée 0 de l'impulsion apparaissant à la sortie L du monostable et qui suit la tension positive de la ligne Po en dehors de cette durée,
ii) un second circuit 18', symétrique du premier, alimenté par les lignes No et Ref ; ce circuit possède une entrée de commande reliée à la sortie L' du monostable M par une résistance 19 et la même sortie O que le premier circuit ; ce circuit 18- comprend des moyens aptes à délivrer sur cette sortie une impulsion de tension qui est nulle pendant la durée 0 de l'impulsion apparaissant à la sortie L' du monostable et qui suit la tension négative de la ligne No en dehors de cette durée.

Enfin, une ligne de connexion 19 relie, par une résistance R23, la sortie O à l'électrode de commande G de l'interrupteur TRC.

Par ailleurs, un circuit R24-C8 est inséré entre la borne MT2 et la ligne Ref et une résistance R25 entre MT3 et les diodes d1 et d2..

Dans la variante illustrée sur la figure 1, les voies de détection 16- et 16⁺ de passage par zéro de la tension en charge comprennent chacune : un premier transistor Q1, Q4 ayant une base reliée à MT2 par une résistance Ro, un collecteur relié à la ligne P1 pour la première voie et à la ligne N1 pour la seconde, par une résistance R1, R4, un émetteur relié à la ligne Ref ; un second transistor Q2, Q5 ayant une base reliée au collecteur du premier transistor, un émetteur relié à la ligne Ref et un collecteur relié à la ligne P1 pour la première voie et à la ligne N1 pour la seconde, par une résistance R2, R5 ; un troisième transistor Q3, Q6 ayant une base reliée au collecteur du second transistor par une résistance R3, R6, un émetteur relié à la ligne P1 pour la première voie et à la ligne N1 pour la seconde et un collecteur relié à la ligne N2 pour la première voie et à la ligne P1 pour la seconde par une résistance R7, R9, le circuit émetteur-collecteur de ce troisième transistor étant ainsi inséré entre la ligne positive P1 et la ligne négative N1 ; et un circuit dérivateur constitué par un condensateur C3, C4, une résistance R8, R10, et une diode d5, d6, ce circuit étant relié au collecteur du troisième transistor. Ces voies 16-, 16⁺ délivrent sur leur borne de sortie K, K' une impulsion marquant le passage par zéro de la tension en charge, impulsion négative pour l'alternance positive et impulsion positive pour l'alternance négative.

En ce qui concerne les circuits 18 et 18' de formation de l'impulsion de commande, ils comprennent chacun : un premier transistor Q7, Q9 ayant une base reliée à l'une des sorties L, L' du monostable M par une résistance R15, R19, un émetteur relié à la ligne Ref, un collecteur relié par une résistance R17, R21 à la base du second transistor et un second transistor Q8, Q10 ayant une base reliée à l'émetteur par une résistance R18, R22, un émetteur relié à la ligne Po pour le premier circuit et à la ligne No pour le second et un collecteur relié à la sortie commune 0.

Le réglage de la résistance définissant la durée des impulsions délivrées par le monostable M peut être effectué en réglant la valeur d'une résistance variable prévue dans le circuit 40 en série entre la résistance R14 et la ligne P1. Cette résistance variable peut consister en une résistance ajustable unique ou en une série de résistances pouvant être sélectivement mises en service.

Le réglage de la résistance variable est effectué manuellement ou automatiquement.

La figure 2 représente plus en détail un circuit de réglage automatique de la résistance variable pour ajuster la durée des impulsions délivrées par le monostable M et, par conséquent, la durée de fermeture du triac TRC. Ce circuit comprend un ensemble 40 comprenant des résistances ayant à leurs bornes un transistor et un circuit 30 pour commander l'ouverture ou la fermeture de chaque transistor. Un groupe résistance-transistor comprend par exemple des résistances R30, R31 et R32 et un transistor Q11 dont l'émetteur est relié à une ligne de connexion 41 réunie à la ligne positive P1 du circuit 10 de la figure 1. La commande de la base de ce transistor s'effectue par la borne d'entrée X1 sur laquelle est appliquée une tension appropriée délivrée par le circuit 30 pour rendre le transistor Q11 passant ou non. L'ensemble 40 comprend donc une pluralité d'entrées X1, X2 ... Xn commandées par le circuit 30. L'insertion d'une résistance, par exemple R11, en série avec R14 entre la ligne P1 et le monostable M, est commandée en appliquant sur l'entrée X1 un signal apte à rendre le transistor Q11 passant, signal engendré par le circuit 30. Ce dernier est constitué comme bien connu par l'homme de l'art, d'une horloge connectée à des circuits électroniques notamment des circuits de comptage aptes à engendrer des signaux à appliquer aux entrées X1, X2, ... aux instants voulus. Des composants en technologie CMOS (bascules, portes etc...) peuvent être utilisés.

En ce qui concerne l'alimentation du circuit 30 elle est obtenue par deux connexions P2 et N2 délivrant des tensions respectivement positive et négative. La connexion P2 est reliée, à travers une diode d7, au point 12 disposé entre les diodes d1 et d3 du circuit 10 ou au point 12' ; la connexion N2 est reliée à travers une diode d8 au point 14 disposé entre les diodes d2 et d4 du même circuit ou au point 14'. Un condensateur C9 relie les connexions P2 et N2. Enfin, deux entrées de commande CL1 et CL2 sont prévues pour la commande extérieure du circuit 30.

Le fonctionnement du circuit de commande de l'invention est illustré par les diagrammmes de la figure 3, qui se rapportent en fait au seul circuit de commande 10, les circuits 30 et 40 de réglage de la résistance ne présentant aucune difficulté de compréhension.

La ligne (a) de cette figure montre la tension alternative prélevée en MT3 et la ligne (b) la tension prélevée en MT2, c'est-à-dire la tension en charge aux bornes de la lampe (ces tensions sont prises par rapport à la phase présente en MT1 considérée comme référence). On observera, comme indiqué plus haut, que les deux tensions illustrées ne s'annulent pas au même instant. Selon l'invention, le circuit de commande se réfère aux instants d'annulation de la tension en MT2 et non de celle du secteur comme dans l'art antérieur.

Les lignes (c) et (d) illustrent les variations des tensions de collecteur des transistors Q2 et Q3 appartenant au circuit 16- et donnent les états de ces transistors. La ligne (e) montre l'impulsion positive engendrée en K' par le circuit dérivateur C3-R8, la diode d5 bloquant l'impulsion négative. Comme le transistor Q3 relie la ligne P1 à la ligne N1, l'impulsion en question est d'amplitude P1-N1. C'est le front avant de cette impulsion qui déclenche le monostable. Les trois lignes (c), (d) et (e) illustrent le fonctionnement du circuit dans la détection du passage par zéro de l'alternance négative de la tension prélevée en MT2.

De même, les lignes (f) et (g) illustrent les variations des tensions de collecteur des transistors Q5 et Q6 appartenant au circuit 16⁺ et donnent les états de ces transistors. La ligne (h) montre l'impulsion négative engendrée en K par le circuit dérivateur C4-R10, la diode d6 bloquant l'impulsion positive. Là encore, comme le transistor Q6 relie la ligne N1 à la ligne P1, l'amplitude de cette impulsion négative est égale à P1-N1, comme pour le circuit précédent.

Les trois lignes (f), (g) et (h) illustrent le fonctionnement du circuit dans la détection du passage par zéro de l'alternance positive de la tension en charge prélevée en MT2.

Les lignes (i) et (j) illustrent les impulsions complémentaires de durée 0, délivrées par le monostable sur ses deux sorties L et L'. Les lignes (k) et (I) montrent l'état des transistors Q8 et Q10, les zones hachurées correspondant à des périodes pendant lesquelles ces transistors sont à l'état non conducteur et constituent une forte impédance entre les lignes Po, No et la sortie O.

Les lignes (m) et (n) montrent les tensions auxquelles sont portées les lignes Po et No, tensions en forme d'alternances positives pour la première et négatives pour la seconde.

Enfin, la dernière ligne (o) représente la tension apparaissant sur la sortie O et qui est finalement appliquée sur l'électrode de commande G du triac. Cette tension est formée d'arches positives et négatives correspondant aux tensions des lignes Po et No échancrées de créneaux de largeur 0 correspondant aux intervalles où les transistors Q8 et Q10 ne sont pas conducteurs. Une telle tension est donc bien de nature à interdire la conduction du triac pendant toute la durée 6, comme indiqué plus haut, la conduction étant obtenue en dehors de ces périodes. Cette comnande du triac peut s'obtenir dans l'un quelconque des quatre quadrants.

La variante décrite porte sur un circuit qui comprend deux voies duales complètes de traitement (voies 16- et 16⁺ et circuits 18 et 18') mais on ne sortirait pas du cadre de l'invention en n'utilisant qu'une seule voie de traitement (par exemple voie 16- et circuit 18', ou voie 16⁺ et circuit 18) pour ne prendre en compte que les alternances d'un certain signe ou bien de la tension en charge, ou bien de la tension de commande élaborée après l'une des deux sorties du monostable.

Il va de soi que ce n'est qu'à titre explicatif que la description qui précède se rapporte à l'alimentation d'une lampe à décharge et que le circuit de l'invention pourrait s'appliquer à l'excitation d'autres lampes, ou d'autres impédances, voire à des charges purement résistives, ou capacitives.

## Revendications

1. Dispositif d'alimentation d'une lampe à décharge (22), comportant : un interrupteur statique du type thyristor ou triac (TRC) muni d'une électrode de commande (G) et branché entre une borne (MT1) de connexion à un secteur d'alimentation à tension alternative et une borne (MT2) de connexion d'un circuit de charge (22, 24) comprenant la lampe à décharge à commander ; un circuit de commande (10) délivrant des impulsions de commande appliquées à l'électrode de commande pour commander l'état de l'interrupteur statique, le dispositif étant caractérisé en ce que le circuit de commande comporte un circuit (16⁺, 16-) de détection du passage à zéro de la tension aux bornes du circuit de charge (22, 24), un générateur (M) relié au circuit de détection pour fournir des impulsions de commande de durée réglable auxdits passages à zéro détectés et un circuit (18, 18') recevant les impulsions de commande et relié à l'électrode de commande (G) pour abaisser la tension appliquée sur cette électrode à une valeur insuffisante pour autoriser la conduction de l'interrupteur statique (TRC) depuis le moment de l'inversion de la tension aux bornes de cet interrupteur jusqu'à la fin de chaque impulsion de commande, de sorte que l'interrupteur statique (TRC) est maintenu à l'état non conducteur pendant la durée des impulsions de commande.

2. Dispositif selon la revendication 1, caractérisé en ce que le générateur d'impulsions de commande comprend un circuit monostable (M) qui fournit des impulsions de durée réglable et qui est déclenché par des signaux délivrés par le circuit (16-, 16⁺) de détection de passage à zéro.

3. Dispositif selon l'une quelconque des revendications 1 et 2, caractérisé en ce que le circuit de détection comporte deux voies de détection symétriques (16-, 16⁺) recevant respectivement les alternances négatives et les alternances positives de la tension aux bornes (MT2, MT'2) de l'ensemble récepteur (22, 24) et délivrant respectivement sur deux sorties distinctes (K, K4) des premiers et des seconds signaux distincts en réponse aux passages à zéro des alternances positives et des alternances négatives du courant et de la tension dans la charge.

4. Dispositif selon l'une quelconque des revendications 1 à 3, caractérisé en ce qu'il comporte un circuit de réglage de la durée des impulsions de commande et en ce que le circuit de réglage et le circuit de commande ont des lignes conductrices d'alimentation reliées aux bornes de connexion au secteur d'alimentation.

5. Dispositif selon la revendication 3, caractérisé en ce que le générateur d'impulsions de commande (M) reçoit lesdits premiers et seconds signaux de détection de passage à zéro et délivre en réponse des premières et secondes impulsions de même durée réglable.

6. Dispositif selon la revendication 5, caractérisé en ce que le générateur est un circuit monostable (M) de durée réglable possédant deux entrées complémentaires (E, E') reliées respectivement aux deux sorties (K, K') des voies de détection (16⁺, 16-) de passage par zéro, et possédant deux sorties (L, L') délivrant deux impulsions rectangulaires complémentaires de même durée.

7. Dispositif selon la revendication 6, caractérisé en ce qu'il comporte un ensemble de lignes conductrices d'alimentation reliées aux bornes d'entrée (MT3, MT1) de connexion au secteur d'alimentation et comprenant : une première ligne conductrice positive (Po) reliée à une première borne d'entrée (MT3) par un circuit redresseur laissant passer les alternances positives de la phase du secteur présente sur ladite première borne d'entrée (MT3), une première ligne conductrice négative (No) reliée à la première borne d'entrée (MT3) par un circuit redresseur laissant passer les alternances négatives de la phase du secteur présente sur ladite première borne d'entrée (MT3), une ligne conductrice de référence (Ref) reliée à la seconde borne d'entrée (MT1), une seconde ligne conductrice positive (P1) reliée à la première borne d'entrée (MT3) par un circuit redresseur et à la ligne de référence (Ref) par un circuit constitué d'une diode Zener (Z1) et d'un condensateur en parallèle (C1), et une seconde ligne conductrice (N1) reliée à la première borne d'entrée (MT3) par un circuit redresseur et à la ligne de référence (Ref) par un circuit constitué d'une diode Zener (Z2) et d'un condensateur en parallèle (C2).

8. Dispositif selon la revendication 7, caractérisé en ce que les première (MT'2) et seconde (MT2) bornes de connexion de l'ensemble récepteur sont reliées respectivement à la première borne d'entrée (MT3) et à l'interrupteur statique (TRC), et en ce que la première voie (16⁺) de détection du passage par zéro de la partie positive de la tension à ladite seconde borne (MT2) est alimentée par la seconde ligne négative N1 et comporte une entrée de signal reliée à la seconde borne (MT2) de la charge et des moyens pour délivrer, sur une sortie (K) une impulsion lors dudit passage à zéro ; et la seconde voie (16-) de détection du passage par zéro de la partie négative de la tension à ladite seconde borne (MT2) est symétrique de la première, est alimentée par la seconde ligne positive (P1) et comporte une entrée de signal reliée à la seconde borne de la charge (MT2), et des moyens pour délivrer sur une sortie (K') lors dudit passage par zéro de la partie négative une impulsion de polarité inverse de celle délivrée par la première voie.

9. Dispositif selon la revendication 8, caractérisé en ce que les première et seconde voies de détection de passage par zéro de la tension à la seconde borne (MT2) comprennent chacune un premier transistor (Q1, Q4) ayant une base reliée à la seconde borne (MT2), un collecteur relié à la seconde ligne positive (P1) pour la première voie et à la seconde ligne négative (N1) pour la seconde et un émetteur relié à la ligne de référence (Ref), un second transistor (Q2, Q5) ayant une base reliée au collecteur du premier transistor un émetteur relié à la ligne de référence (Ref) et un collecteur relié à la seconde ligne positive (P1) pour la première voie et à la seconde ligne négative (N1) pour la seconde, un troisième transistor (Q3, Q6) ayant une base reliée au collecteur du second transistor, un émetteur relié à la seconde ligne positive (P1) pour la première voie et à la seconde ligne négative (N1) pour la seconde et un collecteur relié à la seconde ligne positive (P1) pour la seconde, le circuit émetteur-collecteur de ce troisième transistor étant ainsi inséré entre la seconde ligne positive (P1) et la seconde ligne négative (N1), un circuit dérivateur relié au collecteur du troisième transistor et délivrant sur une borne de sortie (K, K') une impulsion marquant le passage par zéro de la tension à la seconde borne (MT2), impulsion négative pour l'alternance positive et impulsion positive pour l'alternance négative.

10. Dispositif selon la revendication 8, caractérisé en ce que le circuit appliquant les impulsions de commande sur l'électrode de commande (G) comprend au moins l'un des deux circuits suivants :
- un premier circuit (18) alimenté par la première ligne positive (Po) et par la ligne de référence (Ref), et comprenant une entrée de commande reliée à la sortie (L) du monostable (M) et une sortie (O), ce circuit comprenant des moyens aptes à délivrer sur la sortie (O) une impulsion de tension qui est nulle pendant la durée 0 de l'impulsion apparaissant à la sortie (L) du monostable,
- un second circuit (18'), symétrique du premier, alimenté par la première ligne négative (No) et par la ligne de référence (Ref), et possédant une entrée de commande reliée à la sortie (L') du monostable (M), ce circuit possédant la même sortie (O) que le premier circuit et comprenant des moyens aptes à délivrer sur cette sortie une impulsion de tension qui est nulle pendant la durée 0 de l'impulsion apparaissant à la sortie (L') du monostable,
- et comprenant en outre une ligne de connexion qui relie la sortie (O) commune à ces premier et second circuits à l'électrode de commande (G) de l'interrupteur (TRC), lequel se trouve ainsi à l'état non conducteur pendant la durée 6 d'annulation des signaux présents sur la sortie (O) et conducteur en dehors de cette durée.

11. Dispositif selon l'une quelconque des revendications 1 à 10, caractérisé en ce qu'il comporte un circuit de réglage de la durée des impulsions de commande comprenant un ensemble de résistances ayant à leurs bornes un transistor et des moyens pour commander l'ouverture ou la fermeture de chaque transistor.

## Claims

1. A supply device for a discharge lamp (22), comprising : an electronic switch of the thyristor or triac type (TRC) having a control electrode (G) and connected between a terminal (MT1) for connection with an A. C. supply source, and a terminal (MT2) for connection with a loading circuit (22, 24) including the discharge lamp to be controlled, a control circuit (10) delivering control pulses applied to said control electrode for controlling the state of said switch, said device being characterized in that the control circuit comprises a circuit (16⁺, 16-) for detecting the passage through zero of the voltage at the terminals of said loading circuit (22, 24), generating means (M) connected to said detecting circuit and responsive to said detected passages through zero for providing pulses having an adjustable duration, and a circuit (18, 18') receiving the control pulses and connected to said control electrode (G) to lower the voltage applied to said electrode to a value insufficient to permit conduction of the electronic switch (TRC) from the moment the voltage to the terminals of said switch is reversed until the end of every control pulse, so that the electronic switch (TRC) is kept in the non-conductive state for the duration of the control pulses.

2. Device according to claim 1, characterized in that the control pulse generating means comprises a monostable circuit (M) which delivers pulses of adjustable duration and which is triggered by signals delivered by said zero-crossing detecting circuit (16⁺, 16-).

3. Device according to any one of claims 1 and 2, characterized in that the detecting circuit comprises two symmetrical detecting paths (16-, 16⁺) receiving respectively the negative half-cycles and the positive half-cycles of the voltage at terminals (MT2, MT'2) of the loading circuit (22, 24) and responsive respectively to the passages through zero of positive half-cycles and negative half-cycles of the current through said electric load for delivering first and second separate signals on respective separate outputs (K, K').

4. Device according to any one of claims 1 to 3, characterized in that it comprises a circuit for adjusting the duration of the control pulses, and in that said adjusting circuit and said control circuit have conductive supply lines connected to the terminals for connection with the A. C. supply source.

5. Device according to claim 3, characterized in that the control pulse generating means (M) receives said first and second zero-crossing detecting signals and delivers in response first and second pulses of same adjustable duration.

6. Device according to claim 5, characterized in that said generating means is a monostable circuit (M) of adjustable duration having two complementary inputs (E, E') respectively connected to the two outputs (K, K') of said zero-crossing detecting paths (16⁺, 16-), and having two outputs (L, L') delivering two complementary rectangular pulses of identical duration.

7. Device according to claim 6, characterized in that it comprises an assembly of conductive supply lines connected to the input terminals (MT3, MT1) for connection to the A. C. supply source and comprising : a first positive conductive line (Po) connected to a first input terminal (MT3) via a rectifier circuit for passing the positive half-cycles of the A. C. supply phase present on said first input terminal (MT3), a first negative conductive line (No) connected to the first input terminal (MT3) via a rectifier circuit for passing the negative half-cycles of the A. C. supply phase present on said first input therminal (MT3), a conductive line of reference (Ref) connected to said second input terminal (MT1), a second positive conductive line (P1) connected to the first input terminal (MT3) via a rectifier circuit and to the line of reference (Ref) via a circuit composed of a Zener diode (Z1) and of a shunt capacitor (CI), and a second conductive line (N1) connected to the first input terminal (MT3) via a rectifier circuit and to the line of reference (Ref) via a circuit composed of a Zener diode (Z2) and a shunt capacitor (C2).

8. Device according to claim 7, characterized in that the first (MT'2) and second (MT2) connection terminals of the receiving assembly are respectively connected to the first input terminal (MT3) and to the electronic switch (TRC), and in that the first path (16⁺) for detecting the zero crossing of the positive part of the voltage at said second terminal (MT2) is supplied by the second negative line (N1) and comprises a signal input connected to the second terminal (MT2) of the load and means of delivering a pulse on an output (K) during said zero-crossing ; and the second path (16-) for detecting the zero crossing of the negative part of the voltage at said second terminal (MT2) is symmetrical to the first, is supplied by the second positive line (P1) and comprises a signal input connected to the second terminal of the load (MT2), and means of delivering a pulse on an output (K') during said zero-crossing of the negative part, the polarity of said last last named pulse being reverse to that delivered by the first path.

9. Device according to claim 8, characterized in that the first and second paths for detecting the zero crossing of the voltage at the second terminal (MT2) each comprises a first transistor (Q1, Q4) having a base connected to the second terminal (MT2), a collector connected to the second positive line (P1) for the first path and to the second negative line (N1) for the second path, and an emitter connected to the line of reference (Ref), a second transistor (Q2, Q5) having a base connected to the collector of the first transistor, an emitter connected to the line of reference (Ref) and a collector connected to the second positive line (P1) for the first path and to the second negative line (N1) for the second, a third transistor (Q3, Q6) having a base connected to the collector of the second transistor, an emitter connected to the second positive line (P1) for the first path and to the second negative line (N1) for the second and a collector connected to the second positive line (P1) for the second path, the emitter-collector circuit of said third transistor being thus inserted between the second positive line (P1) and the second negative line (N1), a differentiator circuit connected to the collector of the third transistor and delivering a pulse on an output terminal (K, K') in response to the passage through zero of the voltage at said second connection terminal (MT2), said pulse being a negative pulse for the positive half-cycle and a positive pulse for the negative half-cycle.

10. Device according to claim 8, characterized in that the circuit applying control pulses on said control electrode (G) comprises at least one of the two following circuits :
- a first circuit (18) supplied by said first positive line (Po) and by said line of reference (Ref), and comprising a control input connected to the output (L) of monostable (M) and an output (O), said circuit comprising means capable of delivering a voltage pulse on said output (O), which voltage pulse is zero throughout the duration 6 of the pulse appearing at the output (L) of said monostable,
- a second circuit (18'), symmetrical to the first, supplied by the first negative line (No) and by the line of reference (Ref), and having a control input connected to the output (L') of monostable (M), said circuit having the same output (O) than the first circuit and comprising means capable of delivering a voltage pulse on said output, which voltage pulse is zero throughout the duration 0 of the pulse appearing on output (L') of said monostable,
- and further comprising a connection line connecting the output (O) common to both said first and second circuits to the control electrode (G) of the switch (TRC), which switch is thus in the non-conductive state through-out duration 0 of cancellation of the signal present on said output (O) and in the conductive state outside said duration.

11. Device according to any one of claims 1 to 10, characterized in that it comprises a circuit for adjusting the duration of the control pulses comprising an assembly of resistors having a transistor at their terminals and means of controlling the opening or closure of each transistor.

## Patentansprüche

1. Speiseschaltung für eine Entladungslampe (22) mit : einem statischen Schalter, von der Art eines Thyristors oder Triacs (TRC), der eine Steuerelektrode (G) aufweist und zwischen einer Anschlußklemme (MT1) eines Wechselspannungsnetzes und einer Anschlußklemme (MT2) einer Lastschaltung (22, 24), in der die zu steuernde Entladungslampe liegt, geschaltet ist, und einer Steuerschaltung (10), die die an die Steuerelektrode angelegten Steuerimpulse liefert, um den Zustand des statischen Schalters zu steuern, dadurch gekennzeichnet, daß die Steuerschaltung eine Schaltung (16⁺, 16-) zur Erfassung des Null-Durchgangs der Spannung an den Klemmen der Lastschaltung (22, 24), einen mit der Erfassungsschaltung verbundenen Steuerimpulsgenerator (M), der bei den erfaßten Null-Durchgängen Steuerimpulse mit regelbarer Dauer liefert, und eine die Steuerimpulse empfangende Schaltung (18, 18'), die mit der Steuerelektrode (G) verbunden ist, um die dort angelegte Spannung auf einen Wert abzusenken, der nicht ausreicht, um den leitenden Zustand des statischen Schalters (TRC) ab dem Zeitpunkt der Spannungsumkehr an den Klemmen dieses Schalters bi zum Ende eines jeden Steuerimpulses zu gewährleisten, so daß der statische Schalter (TRC) während der Dauer der Steuerimpulse im sperrenden Zustand gehalten wird, aufweist.

2. Schaltung nach Anspruch 1, dadurch gekennzeichnet, daß der Steuerimpulsgenerator eine monostabile Schaltung (M) aufweist, die Impulse mit einstellbarer Dauer liefert, und den von der Schaltung (16-, 16⁺) zur Null-Durchgangserfassung gelieferten Signale getriggert wird.

3. Schaltung nach einem der Ansprüche 1 und 2, dadurch gekennzeichnet, daß die Erfassungsschaltung zwei symmetrische Null-Durchgangserfassungs-Teilschaltungen (16-, 16⁺) aufweist, die jeweils die positiven bzw. negativen Halbperioden der an den Klemmen (MT2, MT'2) der Verbrauchergruppe (22, 24) anliegenden Spannung empfangen und eweils an zwei getrennten Ausgängen (K, K4) getrennte erste und zweite Signale in Reaktion auf Null-Durchgänge der Spannung zwischen den positiven und negativen Halbperioden des Stroms und der Spannung an der last abgeben.

4. Schaltung nach einem der Ansprüche 1 bis 3, gekennzeichnet durch eine Schaltung zum Einstellen der Steuerimpulsdauern und dadurch, daß die Einstellschaltung und die Steuerschaltung Versorgungsleitungen aufweisen, die an den Anschlußklemmen mit dem Versorgungsnetz verbunden sind..

5. Schaltung nach Anspruch 3, dadurch gekennzeichnet, daß der Signalimpulsgenerator (M) die ersten und zweiten Erfassungssignale von Null-Durchgängen empfängt und in Reaktion darauf erste und zweite Impulse gleichere stellbarer Dauer liefert.

6. Schaltung nach Anspruch 5, dadurch gekennzeichnet, daß der Generator eine monostabile Schaltung (M) mit einstellbarer Impulsdauer ist, die zwei komplementäre Eingänge (E, E') aufweist, die jeweils an die zwei Ausgänge der Teilschaltungen (16⁺, 16-) zur Null-Durchgangserfassung geschaltet sind, und die zwei Ausgänge (L, L') aufweisen, die zwei komplementäre Rechteckimpulse gleicher Dauer liefern.

7. Schaltung nach Anspruch 6, gekennzeichnet durch eine mit den Eingangs-Anschlußklemmen (MT3, MT1) am Versorgungsnetz angeschlossene Gruppe von Versorgungsleitern mit : einem ersten positiven Leiter (Po), der mit einer ersten Eingangsklemme (MT3) über eine Gleichrichterschaltung verbunden ist, die die positiven Halbperioden der an der ersten Eingangsklemme (MT3) anliegenden Phase des Netzes durchläßt, einem ersten negativen Leiter (No), der mit der ersten Eingangsklemme (MT3) über eine Gleichrichterschaltung verbunden ist, die die negativen Halbperioden der an der ersten Eingangsklemme (MT3) anliegenden Phase des Netzes durchläßt, einem Referenzleiter (Ref), der an der zweiten Eingangsklemme (MT1) angeschlossen ist, einem zweiten positiven Leiter (P1), der mit der ersten Eingangsklemme (MT3) über eine Gleichrichterschaltung und mit dem Referenzleiter (Ref) über eine Zenerdiode (Z1) und einen dazu parallel geschalteten Kondensator (C1) aufweisenden Schaltung verbunden ist, und einem zweiten negativen Leiter (N1), der mit der ersten Eingangsklemme (MT3) über eine Gleichrichterschaltung und dem Referenzleiter (Ref) über eine Zenerdiode (Z2) und einen dazu parallel geschalteten Kondensator (C2) aufweisenden Schaltung verbunden ist.

8. Schaltung nach Anspruch 7, dadurch gekennzeichnet, daß die ersten (MT'2) und zweiten (MT2) Anschlußklemmen der Verbrauchergruppe jeweils an die erste Eingangsklemme (MT3) bzw. an den statischen Schalter (TRC) angeschlossen sind, daß die erste Teilschaltung (16⁺) zum Erfassen des Null-Durchgangs des positiven Teils der Spannung an der zweiten Klemme (MT2) über den zweiten negativen Leiter (N1) gespeist wird, einen an die zweite Klemme (MT2) der Last angeschlossenen Signaleingang und Vorrichtungen zum Ausgeben eines Impulses während des Null-Durchgangs an einen Ausgang (K) aufweist, und daß die zweite Teilschaltung (16-) zum Erfassen des Null-Durchgangs des negativen Teils der Spannung an der Zweiten Klemme (MT2) symmetrisch zur ersten Teilschaltung ist, über den zweiten positiven Leiter (P1) gespeist wird, einen mit der zweiten Eingangsklemme (MT2) der Last verbundenen Signaleingang und Vorrichtungen zum Ausgeben eines Impulses mit entgegengesetzter Polarität wie der des in der ersten Teilschaltung erzeugten Impulses, während des Null-Durchgangs des negativen Teils an einem Ausgang (K'), aufweist.

9. Schaltung nach Anspruch 8, dadurch gekennzeichnet, daß die ersten und zweiten Teilschaltungen zum Erfassen des Nulldurchgangs der Spannung an der Zweiten Klemme (MT2) jeweils aufweisen : einen ersten Transistor (Q1, Q4), dessen Basis an die zweite Klemme (MT2) geschaltet ist, dessen Kollektor bei der ersten Teilschaltung mit dem zweiten positiven Leiter (P1) und bei der zweiten Teilschaltung mit dem zweiten negativen Leiter (N1) und dessen Emitter mit dem Referenzleiter (Ref) verbunden ist, einem zweiten Transistor (Q2, Q5), dessen Basis an den Kollektor des ersten Transistors, dessen Emitter an den Referenzleiter (Ref) und dessen Kollektor bei der ersten Teilschaltung an den zweiten positiven Leiter (P1) und bei der zweiten Teilschaltung an den zweiten negativen Leiter (N1) geschaltet ist, einen dritten Transistor (Q3, Q6), dessen Basis an den Kollektor des zweiten Transistors, dessen Emitter bei der ersten Teilschaltung an den zweiten positiven Leiter (P1) und bei der zweiten Teilschaltung an den zweiten negativen Leiter (N1) und dessen Kollektor bei der zweiten Teilschaltung an den zweiten positiven Leiter (P1) geschaltet ist, wobei die Emitter-Kollektorschaltung dieses dritten Transistors somit zwischen dem zweiten positiven (P1) und dem Zweiten negativen (N1) Leiter eingefügt ist, und eine Nebenschlußschaltung an den Kollektor des dritten Transistors geschaltet ist, die an einer Ausgangsklemme (K, K') einen Impuls liefert, der den Null-Durchgang der Spannung an der zweiten Klemme angibt, wobei die Schaltung einen negativen Impuls für die positive Halbperiode und einen positiven Impuls für den negative Halbperiode liefert.

10. Schaltung nach Anspruch 8, dadurch gekennzeichnet, daß die Steuerimpulse an die Steuerelektrode (G) anliegende Schaltung mindestens die folgenden beiden Schaltungen aufweist :
- eine erste, über den ersten positiven Leiter (Po) und über den Referenzleiter (Ref) gespeiste Schaltung, die einen an den Ausgang (L) der monostabilen Schaltung (M) angeschlossenen Steuereingang und einen Ausgang (O) aufweist, wobei diese Schaltung Vorrichtungen aufweist, die an den Ausgang (O) einen Spannungsimpuls liefern können, der während der Dauer 0 des am Ausgang (L) der monostabilen Schaltung auftretenden Impulses den Wert Null hat,
- eine zweite, zur ersten symmetrischen Schaltung (18'), die vom ersten negativen Leiter (No) und dem Referenzleiter (Ref) gespeist wird, und einen an den Ausgang (L') der monostabilen Schaltung (M) geschalteten Steuereingang aufweist, wobei diese Schaltung denselben Ausgang (O) wie die erste Schaltung und Vorrichtungen aufweist, die an diesen Ausgang einen Spannungsimpuls liefern können, der während der Dauer 0 des am Ausgang (L') der monostabilen Schaltung (M) auftretenden Impulses den Wert Null hat und außerdem einem Verbindungsleiter aufweist, der den gemeinsamen Ausgang (O) dieser ersten und zweiten Schaltungen mit der Steuerelektrode (G) des Schalters (TRC) verbindet, wobei sich der Schalter somit während der Dauer 0 der Annulierung der am Ausgang (O) anliegenden Signale im Sperrzustand und sonst im leitenden Zustand befindet.

11. Schaltung nach einem der Ansprüche 1 bis 10, gekennzeichnet durch eine Schaltung zum Einstellen der Dauer der Steuerimpulse mit einer Gruppe von Widerständen, an deren Klemmen je ein Transistor unt Mittel zum Steuern des Öffnens und Schließens eines jeden Transistors geschaltet sind.
